# EUROPÄISCHE PATENTSCHRIFT

(11) **EP 0 048 873 B1**
(45) Veröffentlichungstag und Bekanntmachung des Hinweises auf die Patenterteilung: **13.06.1984**
(21) Anmeldenummer: 81107194.3
(22) Anmeldetag: 11.09.1981
(51) Int. Cl.: F28D 7/10

(54) **Wärmeübertrager**
Heat transfer device
Dispositif de transfert de chaleur

(30) Priorität: 26.09.1980 DE 3036334
(43) Veröffentlichungstag der Anmeldung: 07.04.1982
(73) Patentinhaber: LOROWERK K.H. Vahlbrauk GmbH, D-3353 Bad Gandersheim (DE)
(72) Erfinder: Brocks, Klaus-Dieter, D-3410 Northeim (DE)
(74) Vertreter: Röse, Horst

## Beschreibung

Die Erfindung bezieht sich auf einen Wärmeübertrager zur Übertragung von Wärme zwischen strömenden Medien, die durch Wärmeübertragungsflächen voneinander getrennt sind, bei dem die Wärmeübertragungsflächen als wenigstens zwei in einem Mantelrohr angeordnete Rohre ausgebildet sind und sich durch jedes dieser Rohre wenigstens ein Leitrohr derart erstreckt, daß zwischen jedem Leitrohr und der Innenwandung des zugehörigen Rohres ein Spaltraum gebildet ist, und bei dem sowohl das Mantelrohr als auch die Leitrohre über einen Verteilerraum einerseits und einen Sammler andererseits für ein erstes Medium miteinander verbunden sind, die jeweils von einer die Rohre und die Spalträume miteinander verbindenden Verteilerkammer bzw. Sammlerkammer für ein zweites Medium getrennt sind.

Wärmeübertrager dieser Art erhalten im Zeichen einer zunehmenden Energieverknappung eine immer größer werdende Bedeutung. Diese erwächst aus der Tendenz steigender Energiepreise, aufgrund der es sich im zunehmenden Maße als lohnend erweist, beispielsweise bisher ungenutzte Restenergien über ein Austauschverfahren wieder nutzbar zu machen. Außerdem werden im Rahmen der ständig an Bedeutung gewinnenden Wärmepumpentechnik leistungsfähige und preiswerte Wärmeübertrager benötigt.

Es sind eine Vielzahl von Wärmeübertragern, wie Koaxialwärmeübertrager, Rohrbündelwärmeübertrager, Plattenwärmeübertrager, Lamellen-Rohrbündelwärmeübertrager bekannt. Es hat sich jedoch herausgestellt, daß bei der Verwendung von beispielsweise Plattenwärmeübertragern zwar eine günstige Wärmeübertragung aufgrund großer Wärmeübertragungsflächen erreicht werden kann, diesem Vorteil jedoch große fertigungstechnische Nachteile entgegenstehen. So ist es hier aufgrund der großen spezifischen Belastung erforderlich, statisch hoch belastbare Korsett-Konstruktionen zu verwenden. Durch diese Notwendigkeit ist der Materialaufwand groß und die Konstruktion notwendigerweise schwer. Hinzu kommt die Notwendigkeit einer Vielzahl von Flächenverkettungspunkten, durch die die Fertigung zum einen erschwert und zum anderen kostenintensiv wird. Mit diesem Nachteil sind auch Rohrbündelwärmeübertrager behaftet. Hierbei wird die kostenintensive Fertigung insbesondere durch das hochwertige Material der eingeschweißten Rohrbündel und im weiteren von für den optimalen Betrieb notwendigen aufwendigen Verteilerkonstruktionen wie Spinnen, Drossel und Regler verursacht, die teuer sind und hohe Druckverluste erbringen.

Um diese Nachteile zu vermeiden, ist man teilweise dazu übergegangen, lange Rohre mit kleinen Querschnitten zu verwenden. Aber auch die auf diese Weise entstehenden hohen Druckverluste verhindern einen optimalen Betrieb der gesamten Anlage.

Es ist nun aus der FR-PS 603 110 ein Wärmeübertrager der eingangs angegebenen und damit dem Oberbegriff des Anspruchs 1 entsprechenden Art bekanntgeworden. Bei diesem bekannten Wärmeübertrager finden ausschließlich Rohre mit kreisförmigem Querschnitt Verwendung, nämlich ein Mantelrohr, darin angeordnete Rohre und wiederum von diesen umschlossene Leitrohre mit jeweils kreisrundem Querschnitt. Daraus ergibt sich der für die Wärmeübertragerfunktion ganz wesentliche Nachteil, daß für das Wärmetauschermedium sehr unterschiedliche Durchlaßquerschnitte gebildet werden, so daß wiederum vollständig ungleichmäßige und vor allem unbeherrschbare Strömungsverhältnisse herrschen. Dies gilt ganz besonders für den Randbereich in der Nähe des Mantelrohrs mit kreisrundem Querschnitt. Entsprechendes gilt für einen Wärmeübertrager ähnlicher Art nach der DE-OS-21 43 276. Auch dort werden im Bereich der Wärmetauscherfunktion ausschließlich Rohre mit rundem bzw. kreisrundem Querschnitt verwendet. Für diesen bekannten Wärmeübertrager gelten im übrigen die einleitend beschriebenen konstruktiven Nachteile.

Der Erfindung liegt die Aufgabe zugrunde, bei einem Wärmeübertrager nach dem Gattungsbegriff des Anspruchs 1 den Aufbau hinsichtlich der Konstruktion und Fertigung zu vereinfachen und zu verbessern, vor allem aber die Wärmetauschfunktion des Wärmeübertragers wesentlich zu verbessern, und zwar sowohl durch die Beeinflussung der für den Durchfluß der Medien vorgesehenen Durchlaßquerschnitte als auch durch die Gestaltung dieser Durchflußquerschnitte untereinander.

Nach der Erfindung wird diese Aufgabe bei einem Wärmeübertrager nach dem Gattungsbegriff des Anspruchs 1 dadurch gelöst, daß das Mantelrohr und die darin angeordneten, jeweils ein Leitrohr umschließenden Rohre rechteckigen und jedes Leitrohr runden Querschnitt aufweisen und sowohl in dem zwischen den Außenwandungen der die Leitrohre umschließenden Rohre gebildeten Spaltraum als auch in dem zwischen den Außenwandungen der die Leitrohre umschließenden Rohre und den Innenwandungen des Mantelrohrs gebildeten Spaltraum strömungsleitende Vorrichtungen in Form von Mäanderdrähten angeordnet sind, deren Dicke der lichten Weite der Spalträume entspricht.

Dieser Aufbau erlaubt zunächst eine wirtschaftliche Fertigung. Hierbei ist wesentlich, daß die einzelnen Verbindungsinsbesondere Schweißstellen gut erreichbar sind und zum anderen die Einzelteile in einfachster Weise zusammengefügt werden können. Die ineinandergefügten Rohre genügen aufgrund ihrer Formstabilität hohen Festigkeitsansprüchen. Weiterhin macht sich vorteilhaft bemerkbar, daß innerhalb des Aufbaus auch kostengünstige Halbzeuge verwendbar sind.

Ferner werden wesentliche Vorteile hinsichtlich der Wärmetauschfunktion erzielt : Da das Mantelrohr und die die Leitrohre umschließenden Rohre mit rechteckigem, vorzugsweise quadratischem Querschnitt versehen sind, ist es möglich, die Spalträume zwischen dem Mantelrohr und den die Leitrohre umschließenden Rohren sowie zwischen den die Leitrohre umschließenden Rohren selbst mit völlig gleichbleibendem Querschnitt zu versehen. Dadurch wird zunächst grundsätzlich erreicht, daß die Strömungsverhältnisse in allen so gebildeten Spalträumen gleichbleibend sind, was wiederum eine sehr gute Raumausnutzung innerhalb des durch diese Rohre und das Mantelrohr gebildeten Körpers mit seinen Spalträumen bedeutet. Durch diesen gleichbleibenden Querschnitt werden die bei einem derartigen Wärmeübertrager besonders wesentlichen Druckverluste auf ein Mindestmaß beschränkt. Die rechteckigen bzw. quadratischen Querschnittsformen der genannten Rohre führen ferner in Verbindung mit den durch die Spalträume geführten Mäanderdrähten zu einer vollständigen und sicheren Abstützung dieser Rohre untereinander, was bei den auftretenden erheblichen Druckunterschieden von wesentlicher Bedeutung ist. Zugleich erzeugen die in den so gleichbleibenden Spaltraumquerschnitten angeordneten Mäanderdrähte eine Strömungsführung, die zu einer selbsttätigen Turbulenz führt, so daß die für die Wärmeübertragung nachteiligen laminaren Strömungen sicher und vollständig vermieden werden. Somit verbinden sich die konstruktiv und funktionsmäßig erzielten Wirkungen zu einem wesentlichen Vorteil hinsichtlich der Wärmetauschfunktion, nämlich hinsichtlich eines sicheren, gleichmäßigen und besonders guten Wärmeübergangs.

Ein sehr wesentlicher Vorteil ergibt sich ferner durch die erfindungsgemäße Kombination der Leitrohre mit rundem Querschnitt mit den sie umschließenden Rohren mit rechteckigem, insbesondere quadratischem Querschnitt. Dies führt zu einem wesentlichen Vorteil hinsichtlich der Strömungscharakteristik für das weitere Übertragungsmedium. In dem Raum zwischen dem runden Leitrohr und dem es umschließenden rechteckigen oder quadratischen Rohr werden Zonen mit unterschiedlichem Durchflußquerschnitt gebildet, so daß es in den Zonen mit geringem Querschnitt (Außenwandung des Leitrohrs gegenüber der jeweiligen Seitenwand des umschließenden Rohrs) zu schnellerer Abkühlung und damit zu einer Verdichtung des dortigen Mediums im Fall eines Gases und im extremen Fall zur Kondensation. Da die Zonen in den jeweiligen Eckquerschnitten zwischen dem runden Leitrohr und dem umgebenden rechtekkigen oder quadratischen Rohr einen weitaus größeren Wärmedurchgangsweg aufweisen, kommt es durch bereits geringfügige Temperaturdifferenzen zu gewollten Turbulenzen und Wirbelschichtbildungen, die auch hier eine laminare Durchströmung vermeiden und ihrerseits zur besseren Tauschflächenausnutzung führen, da eine bessere Verteilung des Mediumstroms erreicht wird. Dies ist für Verdampfungs- und Kondensationsprozesses innerhalb der Rohre ein sehr wesentlicher Vorteil.

Durch die geschilderte gegenseitige Abstützung der die Leitrohre umschließenden Rohre und des Mantelrohrs jeweils untereinander entsteht eine Art Wabenkonstruktion, die auch bei geringen Wandstärken der Einzelrohre eine hohe Gesamtfestigkeit mit sich bringt. Der Wärmeübertrager kann daher bei hohem Druckniveau eingesetzt werden, ohne daß zu seiner Ausbildung hochfeste Materialien notwendig wären.

Weitere vorteilhafte Ausbildungen der Erfindung sind in den Unteransprüchen gekennzeichnet. Die Erfindung wird in der nachfolgenden Beschreibung eines Ausführungsbeispiels anhand der Zeichnung erläutert, die einen Längsschnitt durch einen Wärmeübertrager nach der Erfindung zeigt.

Der Wärmeübertrager weist als Grundbestandteile ein Mantelrohr 1, Rohre 2 und Leitrohre 3 auf. Das Mantelrohr 1 hat einen rechteckigen, vorzugsweise einen quadratischen Querschnitt. Durch dieses Mantelrohr 1 erstrecken sich in Längsrichtung die Rohre 2, die einen dem Querschnitt des Mantelrohrs 1 angepaßten rechtekkigen, vorzugsweise quadratischen Querschnitt haben, so daß vier Rohre 2 auf den Querschnitt des Mantelrohres 1 verteilt sind.

Durch die Rohre 2 erstrecken sich parallel zu diesen die Leitrohre 3 mit rundem Querschnitt. Diese haben einen nur unwesentlich kleineren Querschnitt als die Rohre 2. Die Leitrohre 3 sind mit Außenflächen versehen, zwischen denen und den ihnen gegenüberliegenden Innenflächen der Rohre 2 ein relativ kleiner Spaltraum 13 vorgesehen ist, der einen geringen Durchströmquerschnitt aufweist.

Das Mantelrohr 1 ist an seinen beiden Enden mit Deckeln 8, 8a verschlossen. Diese Deckel 8, 8a begrenzen auf ihren den Rohren 2 zugewandten Innenseiten Vorräume 7, 7a, in die die Leitrohre 3 münden. Im Bereich der Mündungen der Leitrohre 3 sind diese über Rohrböden 6, 6a miteinander verbunden. Diese Rohrböden 6, 6a begrenzen im Mantelrohr 1 auf der den Deckeln 8, 8a gegenüberliegenden Seite die Vorräume 7, 7a.

Die Vorräume 7, 7a sind über Eintrittsöffnungen 20, 21 mit einem Eintrittsstutzen 11 bzw. einem Austrittsstutzen 11a verbunden. In diese Eintrittsstutzen 11, 11a tritt je nach der jeweils vorgesehenen Schaltung ein Medium in den Wärmeübertrager ein bzw. aus. Das durch den Eintrittsstutzen 11 eintretende Medium fließt durch die Eintrittsöffnung 20 in den Vorraum 7, fließt durch die Innenräume der Leitrohre 3, sammelt sich im Vorraum 7a und tritt über die Eintrittsöffnung 21 durch den Austrittsstutzen 11a aus.

Die Rohrböden 6, 6a begrenzen auf ihrer von

den Vorräumen 7, 7a abgewandten Unterseite eine Verteilerkammer 5a bzw. eine Sammlerkammer 5. Diese Verteilerkammer 5a bzw. Sammlerkammer 5 wird auf ihrer von den Rohrböden 6, 6a abgewandten Seite von Mündungen 22, 23 begrenzt, die durch Aufbördelung der der Verteilerkammer 5a bzw. Sammlerkammer 5 zugewandten Enden 24, 25 der Rohre 2 entstehen. Diese Enden 24, 25 sind über Schweißnähte 4 miteinander verbunden. Je nach der Qualität des die Rohre 2 beaufschlagenden Mediums können auch alle anderen Verbindungsmöglichkeiten der Enden 24, 25 genutzt werden, beispielsweise Klebverbindungen. Darüber hinaus sind die Enden 24, 25 auch an ihren dem Mantelrohr 1 zugewandten Seiten mit diesem über Schweißnähte 4 verbunden. Auch hier können andere Verbindungsmöglichkeiten genutzt werden.

Die Verteilerkammer 5a bzw. die Sammlerkammer 5 ist jeweils über Öffnungen 26, 27 mit einem Austrittsstutzen 9 bzw. einem Eintrittsstutzen 9a verbunden. Durch diese Öffnungen 26, 27 tritt ein die Leitrohre 3 auf ihren Außenseiten beaufschlagendes zweites Medium hindurch. Dieses Medium fließt durch Spalträume 13, so daß es im Hinblick auf den kleinen Durchtrittsquerschnitt dieser Spalträume 13 eine relativ hohe Durchtrittsgeschwindigkeit erreicht.

Der Eintrittsstutzen 11 bzw. der Austrittsstutzen 11 ist jeweils über einen Verteilerraum 10 bzw. Sammler 15 außer mit den Eintrittsöffnungen 20 bzw. 21 auch noch mit einer weiteren Eintrittsöffnung 28 bzw. 29 verbunden, die im Mantelrohr 1 angeordnet sind. Durch diese Eintrittsöffnungen 28, 29 kann das durch den Eintrittsstutzen 11 zufließende bzw. den Austrittsstutzen 11a abfließende Medium in bzw. aus einen vom Mantelrohr 1 gebildeten Innenraum 30 eintreten. Dieser Innenraum 30 wird von den Rohren 2 durchzogen, so daß von ihm lediglich Spalträume 14 übrigbleiben, durch die das durch die Stutzen 11, 11a fließende Medium hindurchtritt. Dieses Medium tritt durch die Eintrittsöffnung 28 ein, durchfließt die Spalträume 14 und vereinigt sich über die Austrittsöffnung 29 mit dem aus den Vorräumen 7, 7a austretenden Medium im Bereich des Verteilerraumes 10 bzw. Sammlers 15.

Die Spalträume 14 sind von strömungsleitenden Vorrichtungen in Form von Mäanderdrähten 12 durchzogen, deren Durchmesser etwa der lichten Weite der Spalträume 14 entspricht. Auf diese Weise wird erreicht, daß sich die Rohre 2 gegenseitig gegeneinander abstützen. Außerdem wird mit Hilfe der Mäanderdrähte 12 eine Abstützung der Rohre 2 gegenüber dem Mantelrohr 1 herbeigeführt. Die Verlegung der Mäanderdrähte geschieht in der Weise, die für den jeweiligen Wärmeübertragungszweck sich am günstigsten erweist. Beispielsweise ist es denkbar, die Mäanderdrähte spiralförmig um die Rohre 2 zu wickeln, so daß gegenüber dem durch die Leitrohre 3 hindurchtretenden Medium eine Quer-bzw. Kreuzströmung des durch das Mantelrohr 1 hindurchtretenden zweiten Mediums erreicht wird. Außer dieser Verlegung der Mäanderdrähte kann auch an jede andere Art der Befestigung gedacht werden, so daß jede beliebige Art von gegenseitigen Strömungsverhältnissen in dem Wärmeübertrager verwirklicht werden kann.

Außer der Anordnung von vier Rohren 2 im Mantelrohr 1 kann auch jede andere Anordnung von Rohren 2 im Mantelrohr 1 vorgenommen werden. Dabei kommt es im wesentlichen darauf an, daß durch entsprechende Wahl von Querschnitten sowohl des Mantelrohrs 1 als auch des Rohres 2 und der Leitrohre 3 die jeweiligen Spalträume 13 bzw. 14 mit einem so engen Durchtrittsquerschnitt versehen werden, daß die durch sie hindurchtretenden Medien eine für eine optimale Wärmeübertragung notwendige Durchtrittsgeschwindigkeit erhalten. So ist es beispielsweise denkbar, in einem Mantelrohr 1 mit quadratischem Querschnitt auch entsprechend zu bemessende Rohre 2 in einer Anzahl anzuordnen, die der Quadratzahl der Grundzahlen entspricht. Es ist aber auch möglich, dem Mantelrohr 1 einen rechteckigen Querschnitt bei entsprechender Anzahl von Rohren 2 zu geben. In jedem Fall wird sich die Bemessung sowohl des Mantelrohres 1 als auch des Rohres 2 und der Leitrohre 3 danach zu orientieren haben, in welchen Abmaßen die entsprechenden Rohre beispielsweise als Halbzeuge billig bezogen werden können.

Der Wärmeübertrager arbeitet wie folgt : durch den Eintrittsstutzen 11 und den Verteilerraum 10 tritt ein Medium, beispielsweise Kühlwasser, sowohl in den Vorraum 7 als auch in den Innenraum 30 ein. Es verteilt sich über die Innenräume der Leitrohre 3 und wird gleichzeitig durch die Mänderdrähte 12 an den Außenwandungen der Rohre 2 vorbeigeleitet. Dieser sich durch den Innenraum 30 des Wärmeübertragers ergießende Mediumanteil tritt durch die Austrittsöffnung 29 in den Sammler 15 ein und wird von diesem in Richtung auf die Austrittsöffnung 11a weitergeleitet. Der durch die Leitrohre 3 hindurchtretende Mediumsanteil sammelt sich im Vorraum 7a, tritt durch die Öffnung 21 in den Verteilerraum 15 ein und wird ebenfalls durch die Austrittsöffnung 11a abgeleitet.

Demgegenüber wird das andere Medium, beispielsweise heißes Gas, durch die Eintrittsöffnung 9a in die Verteilerkammer 5a eingeleitet. Das Medium verteilt sich über die Spalträume 13 und steigt in Längsrichtung der Rohre 2 in Richtung auf die Sammlerkammer 5 auf. Es tritt sodann durch die Öffnungen 26 in Richtung auf den Austrittsstutzen 9 aus.

Statt der hier geschilderten Verteilung von flüssigen bzw. gasförmigen Medien können auch jeweils andere Medienkonstellationen durch den Wärmeübertrager hindurchgeleitet werden. Darüber hinaus ist es auch denkbar, andere Strömungsrichtungen einzuhalten. So ist es z. B. denkbar, die Eintritts- bzw. Austrittsstutzen 11, 11a und die Austritts- bzw. Eintrittsstutzen 9, 9a umzuschalten, so daß die Medien sich entweder im Gegenstrom oder im Gleichstrom beaufschlagen. Soweit Gas Verwendung findet, ist es sicherlich zweckmäßig, dieses durch den Eintrittsstutzen 9a in die Spalträume 13 einzuleiten. Anhand der soeben geschilderten Konstruktion ist erkennbar, daß die bei Plattenwärmeübertragern notwendigen aufwendigen und schweren Korsett-Konstruktionen beim Gegenstand der Erfindung überflüssig sind. Die Befestigung von Rohrbündeln in Lochböden beispielsweise durch Einwalzen oder Einlöten oder Einschweißen entfällt.

Der erfindungsgemäße Wärmeübertrager kann sowohl als Verdampfer als auch als Kondensator eingesetzt werden. Wird er als Verdampfer eingesetzt, so verfügt er als Teilrohrapparat über eine optimale Gasverteilung und arbeitet aufgrund seiner Konstruktionsmerkmale wie z. B. in den Vorkammern 7, 7a auch im überfluteten Betrieb des Verteilers mit gleichmäßig verteilten Druckverlusten. Wird er demgegenüber als Kondensator eingesetzt, werden alle an der Wärmeübertragung beteiligten Flächen durch gleichmäßigen Abdampftransport und Kondensatablauf auf der Heißgasseite gleichmäßig beaufschlagt und ausgenutzt. Die Beaufschlagung dieser wärmeübertragenden Flächen ist durch die konstruktive Anordnung der paralle geschalteten Flüssigkeitswege arithmetisch gleichmäßig.

Der Wärmeübertrager arbeitet in seiner Konzeption wie ein Vielfachplattenwärmeübertrager, da die Wärme immer von einem Gasweg auf zwei parallel verlaufende Flüssigkeitswege übergeht. Zusätzliche Verteilerapparate oder/und Sammler sind aufgrund der Aufbau-Geometrie und der Vorräume 7, 7a überflüssig.

Durch einfaches Aneinanderfügen der Rohre 2 und deren Verschweißung werden Festigkeitsbeeinträchtigungen ausgeschaltet. Die kompakte Konzeption der wärmeübertragenden Flächen macht den Einbau in Maschinen auf kleinstem Raum möglich.

Da eine reine Schweißkonstruktion verwirklicht werden kann, sind Korrosionsschäden von der ölbelasteten Gasseite her nicht zu befürchten. Diese müssen indessen bei Silberloten mit hohem Phosphoranteil in Kauf genommen werden. Außerdem sind ggf. dennoch auftretende Fertigungsundichtigkeiten durch einfaches Nachschweißen kostengünstig zu beheben.

Druckverluste sind gegenüber herkömmlichen Konstruktionen sehr klein, da sehr kurze Weglängen im Parallelbetrieb betrieben werden. Der Wärmeübertrager ist darüber hinaus in einer Vielzahl von Anwendungsfällen benutzbar, da er als Gegenstrom-, Gleichstrom-, Kreuzstrom- oder Querstromübertrager Verwendung finden kann.

In Ergänzung des geschilderten Aufbaus und seiner Funktion ist es auch möglich, die Spalträume 14 und 30 von den Vorräumen 7, 7a abzutrennen und ihnen getrennt von den Eintrittsstutzen 11, 11a für die Vorräume 7, 7a gesonderte Anschlußstutzen zuzuordnen. Dadurch kann der Wärmeübertrager als Tertiärtauscher mit drei gesonderten Wärmeübertragermedien eingesetzt werden.

## Patentansprüche

1. Wärmeübertrager zur Übertragung von Wärme zwischen strömenden Medien, die durch Wärmeübertragungsflächen voneinander getrennt sind, bei dem die Wärmeübertragungsflächen als wenigstens zwei in einem Mantelrohr (1) angeordnete Rohre (2) ausgebildet sind und sich durch jedes dieser Rohre wenigstens ein Leitrohr (3) derart erstreckt, daß zwischen jedem Leitrohr und der Innenwandung des zugehörigen Rohres ein Spaltraum (13) gebildet ist, und bei dem sowohl das Mantelrohr als auch die Leitrohre über einen Verteilerraum (10) einerseits und einen Sammler (15) andererseits für ein erstes Medium miteinander verbunden sind, die jeweils von einer die Rohre und die Spalträume miteinander verbindenden Verteilerkammer (5a) bzw. Sammlerkammer (5) für ein zweites Medium getrennt sind, dadurch gekennzeichnet, daß das Mantelrohr (1) und die darin angeordneten, jeweils ein Leitrohr (3) umschließenden Rohre (2) rechteckigen und jedes Leitrohr (3) runden Querschnitt aufweisen und sowohl in dem zwischen den Außenwandungen der Rohre (2) gebildeten Spaltraum (30) als auch in dem zwischen den Außenwandungen der Rohre (2) und den Innenwandungen des Mantelrohrs (1) gebildeten Spaltraum (14) strömungsleitende Vorrichtungen (12) in Form von Mäanderdrähten angeordnet sind, deren Dicke der lichten Weite der Spalträume (14, 30) entspricht.

2. Wärmeübertrager nach Anspruch 1, dadurch gekennzeichnet, daß das Mantelrohr (1) und die darin angeordneten, jeweils ein Leitrohr umschließenden Rohre (2) quadratischen Querschnitt aufweisen.

3. Wärmeübertrager nach Anspruch 1 oder 2, dadurch gekennzeichnet, daß die Mäanderdrähte (12) zur Erzeugung eines Spiralstromeffektes um 90° gegeneinander versetzt sind.

4. Wärmeübertrager nach einem der Ansprüche 1 bis 3, dadurch gekennzeichnet, daß die Verteilerkammer (5a) und die Sammlerkammer (5) in dem Mantelrohr (1) angeordnet sind und gegenüber den Rohrenden (4, 24, 25) von den Mantelrohrquerschnitt schließenden Rohrböden (6, 6a) begrenzt werden.

5. Wärmeübertrager nach Anspruch 4, dadurch gekennzeichnet, daß die Verteilerkammer (5a) und die Sammlerkammer (5) durch die Rohrböden (6, 6a) von Vorräumen (7, 7a) getrennt sind, die mit einem Verteilerraum (10) und einem Sammler (15) für das andere Medium verbunden sind und in die die Leitrohre (3) münden.

6. Wärmeübertrager nach Anspruch 5, dadurch gekennzeichnet, daß der Verteilerraum (10) und der Sammler (15) jeweils mit den Spalträumen (14, 30) zwischen den Rohren (2) und dem Mantelrohr (1) verbunden sind.

7. Wärmeübertrager nach Anspruch 5 oder 6, dadurch gekennzeichnet, daß jeder Vorraum (7, 7a) im Mantelrohr (1) unmittelbar im Anschluß an die Verteiler- bzw. Sammlerkammer (5, 5a) ausgebildet ist und von dieser nur durch den Rohrboden (6, 6a) getrennt ist.

8. Wärmeübertrager nach Anspruch 5, 6 oder 7, dadurch gekennzeichnet, daß die Vorräume (7, 7a) über die Leitrohre (3) und die Spalträume (14, 30) zwischen den Rohren (2) und dem Mantelrohr (1) miteinander verbunden sind.

9. Wärmeübertrager nach einem der Ansprüche 1 bis 8, dadurch gekennzeichnet, daß die Verteilerkammer (5a) und die Sammlerkammer (5) über die Spalträume (13) mit kleinem Durchschnittsquerschnitt zwischen den Rohren (2) und den Leitrohren (3) miteinander verbunden sind.

10. Wärmeübertrager nach einem der Ansprüche 1 bis 9, dadurch gekennzeichnet, daß das Mantelrohr (1), die Rohre (2) und die Leitrohre (3) in lotrechter Richtung sich zwischen der Verteilerkammer (5a) und der Sammlerkammer (5) erstrecken.

11. Wärmeübertrager nach einem der Ansprüche 1 bis 10, dadurch gekennzeichnet, daß in den Leitrohren (3) und in den Spalträumen (14, 30) zwischen Mantelrohr (1) und Rohren (2) Flüssigkeit fließt und in den sich zwischen den Leitrohren (3) und den Rohren (2) erstreckenden Spalträumen (13) Gas strömt.

12. Wärmeübertrager nach Anspruch 11, dadurch gekennzeichnet, daß ein Wärmeübergang von der Flüssigkeit auf das Gas vorgesehen ist.

13. Wärmeübertrager nach Anspruch 11, dadurch gekennzeichnet, daß ein Wärmeübergang vom Gas an die Flüssigkeit vorgesehen ist.

14. Wärmeübertrager nach einem der Ansprüche 1 bis 13, dadurch gekennzeichnet, daß er als Kondensator ausgebildet ist.

## Claims

1. Heat transfer device for the transfer of heat between two flowing media which are separated from each other by heat transfer surfaces, in which the heat transfer surfaces are formed as at least two tubes (2) arranged in a tubular jacket (1) and through each of these tubes there extends at least one conduit tube (3) such that a clearance space (13) is formed between each conduit tube and the inner wall surface of the associated tube, and in which both the tubular jacket and also the conduit tubes are connected to each other by way of a distributing chamber (10) for a first medium on the one hand and a collector (15) for the first medium on the other hand, said distributing chamber and collector being separated respectively from a distributing chamber (5a) and collecting chamber (5) for a second medium connecting the tubes and the clearance spaces to each other, characterised in that the tubular jacket (1) and the tubes (2) which are arranged therein and which each surround a conduit tube (3) each have a rectangular cross-section and each conduit tube (3) has a circular cross-section, and, both in the clearance space (30) formed between the outer wall surfaces of the tubes (2) and also in the clearance space (14) formed between the outer wall surfaces of the tubes (2) and the inner wall surface of the tubular jacket (1), there are arranged flow-guiding devices (12) in the form of meander wires having a thickness corresponding to the effective width of the clearance spaces (14, 30).

2. Heat transfer device according to claim 1, characterised in that the tubular jacket (1) and the tubes (2) arranged therein and each surrounding a conduit tube have a square cross-section.

3. Heat transfer device according to claim 1 or 2, characterised in that the meander wires (12) are offset relative to one another by 90° in order to create a spiral flow effect.

4. Heat transfer device according to one of claims 1 to 3, characterised in that the distributing chamber (5a) and the collecting chamber (5) are arranged within the tubular jacket (1) and are defined on the side opposite the tube ends (4, 24, 25) by tube base members (6, 6a) closing off the tubular jacket cross-section.

5. Heat transfer device according to claim 4, characterised in that the distributing chamber (5a) and the collecting chamber (5) are separated by the tube base members (6, 6a) from prechambers (7, 7a), which are connected to a distributing chamber (10) and to a collector (15) for the other medium and into which the conduit tubes (3) issue.

6. Heat transfer device according to claim 5, characterised in that the distributing chamber (10) and the collector (15) are each connected to the clearance spaces (14, 30) between the tubes (2) and the tubular jacket (1).

7. Heat transfer device according to claim 5 or 6, characterised in that each prechamber (7, 7a) is formed within the tubular jacket (1) immediately next to the distributing or collecting chamber (5, 5a) and is separated from this chamber only by the tube base member (6, 6a).

8. Heat transfer device according to claim 5, 6 or 7, characterised in that the prechambers (7, 7a) are connected to each other by way of the conduit tubes (3) and the clearance spaces (14, 30) between the tubes (2) and the tubular jacket (1).

9. Heat transfer device according to one of claims 1 to 8, characterised in that the distributing chamber (5a) and the collecting chamber (5) are connected to each other by way of the clearance spaces (13) with small throughput cross-section between the tubes (2) and the conduit tubes (3).

10. Heat transfer device according to one of claims 1 to 9, characterised in that the tubular jacket (1), the tubes (2) and the conduit tubes (3) extend in the vertical direction between the distributing chamber (5a) and the collecting chamber (5).

11. Heat transfer device according to one of claims 1 to 10, characterised in that liquid flows in the conduit tubes (3) and in the clearance spaces (14, 30) between tubular jacket (1) and tubes (2) and gas flows in the clearance spaces (13) extending between the conduit tubes (3) and the tubes (2).

12. Heat transfer device according to claim 11, characterised in that there is provision for heat transfer from the liquid to the gas.

13. Heat transfer device according to claim 11, characterised in that there is provision for heat transfer from the gas to the liquid.

14. Heat transfer device according to one of claims 1 to 13, characterised in that it is constructed as a condenser.

## Revendications

1. Dispositif de transfert de chaleur servant à transférer de la chaleur entre fluides en circulation qui sont séparés l'un de l'autre par des surfaces de transfert de chaleur, dans lequel les surfaces de transfert de chaleur sont constituées par au moins deux tubes (2) disposés dans un tube enveloppe (1) et un tube directeur (3) au moins s'étend dans chacun de ces tubes de façon qu'entre chaque tube directeur et la paroi intérieure du tube correspondant, il soit formé un espace interstitiel (13), et dans lequel aussi bien le tube enveloppe qu'également les tubes directeurs sont reliés l'un à l'autre par l'intermédiaire d'un volume de répartition (10) d'une part et d'un collecteur (15) d'autre part pour un premier fluide, en étant chaque fois séparés par une chambre de répartition (5a) ou chambre collectrice (5) reliant ensemble les tubes et les espaces interstitiels, pour un deuxième fluide, ledit dispositif de transfert étant caractérisé en ce que le tube enveloppe (1) et les tubes (2) qui y sont disposés, renfermant chacun un tube directeur (3), présentent une section transversale rectangulaire et chaque tube directeur (3), une section transversale ronde, et en ce qu'aussi bien dans l'espace interstitiel (30) formé entre les parois extérieures des tubes (2) qu'également dans l'espace interstitiel (14) formé entre les parois extérieures des tubes (2) et les parois intérieures du tube enveloppe (1) des dispositifs (12) conduisant l'écoulement sont disposés sous la forme de fils en méandres dont l'épaisseur correspond à la largeur libre des espaces interstitiels (14, 30).

2. Dispositif de transfert de chaleur selon la revendication 1, caractérisé en ce que le tube enveloppe (1) et les tubes (2) qui y sont disposés à l'intérieur, entourant chaque fois un tube directeur, ont une section transversale carrée.

3. Dispositif de transfert de chaleur selon la revendication 1 ou 2, caractérisé en ce que les fils en méandres (12) sont décalés de 90° les uns par rapport aux autres pour obtenir un effet de courant en spirale.

4. Dispositif de transfert de chaleur selon l'une des revendications 1 à 3, caractérisé en ce que la chambre de répartition (5a) et la chambre collectrice (5) sont disposées dans le tube enveloppe (1) et sont limitées par rapport aux extrémités de tubes (4, 24, 25) par des plateaux à tubes (6, 6a) fermant la section transversale du tube enveloppe.

5. Dispositif de transfert de chaleur selon la revendication 4, caractérisé en ce que la chambre de répartition (5a) et la chambre collectrice (5) sont séparées par les plateaux à tubes (6, 6a) par rapport à des préchambres (7, 7a), qui sont reliées pour l'autre fluide par un volume de répartition (10) et un collecteur (15) et dans lesquels les tubes directeurs (3) débouchent.

6. Dispositif de transfert de chaleur selon la revendication 5, caractérisé en ce que le volume de répartition (10) et le collecteur (15) sont reliés chacun avec les espaces interstitiels (14, 30) entre les tubes (2) et le tube enveloppe (1).

7. Dispositif de transfert de chaleur selon la revendication 5 ou 6, caractérisé en ce que chaque préchambre (7, 7a) est constituée dans le tube enveloppe (1), en étant directement raccordée à la chambre de répartition ou collectrice (5, 5a) et n'est séparée de celle-ci que par les plateaux à tubes (6, 6a).

8. Dispositif de transfert de chaleur selon la revendication 5, 6 ou 7, caractérisé en ce que les préchambres (7, 7a) sont reliées l'une à l'autre par l'intermédiaire des tubes directeurs (3) et des espaces interstitiels (14, 30) entre les tubes (2) et le tube enveloppe (1).

9. Dispositif de transfert de chaleur selon l'une des revendications 1 à 8, caractérisé en ce que la chambre de répartition (5a) et la chambre collectrice (5) sont reliées l'une à l'autre par l'intermédiaire des espaces interstitiels (13) à petite section transversale moyenne, entre les tubes (2) et les tubes directeurs (3).

10. Dispositif de transfert de chaleur selon l'une des revendications 1 à 9, caractérisé en ce que le tube enveloppe (1), les tubes (2) et les tubes directeurs (3) s'étendent dans la direction verticale entre la chambre de répartition (5a) et la chambre collectrice (5).

11. Dispositif de transfert de chaleur selon l'une des revendications 1 à 10, caractérisé en ce que du liquide s'écoule dans les tubes directeurs (3) et dans les espaces interstitiels (14, 30) entre le tube enveloppe (1) et les tubes (2) et en ce que du gaz circule dans les espaces interstitiels (13) s'étendant entre les tubes directeurs (3) et les tubes (2).

12. Dispositif de transfert de chaleur selon la revendication 11, caractérisé en ce qu'il est prévu un transfert de chaleur du liquide au gaz.

13. Dispositif de transfert de chaleur selon la revendication 11, caractérisé en ce qu'il est prévu un transfert de chaleur du gaz au liquide.

14. Dispositif de transfert de chaleur selon l'une des revendications 1 à 13, caractérisé en ce qu'il est constitué sous la forme d'un condenseur.
